# FASCICULE DE BREVET EUROPEEN

(11) **EP 0 033 045 B1**
(45) Date de publication et mention de la délivrance du brevet: **28.11.1984**
(21) Numéro de dépôt: 80401852.1
(22) Date de dépôt: 23.12.1980
(51) Int. Cl.: E04F 11/02, E04F 11/12

(54) **Escalier droit préfabriqué**
Vorgefertigte geradläufige Treppe
Prefabricated straight stairway

(30) Priorité: 23.01.1980 FR 8001404
(43) Date de publication de la demande: 05.08.1981
(73) Titulaire: Pace, Raymond, 93170 Bagnolet (FR)
(72) Inventeur: Pace, Raymond, 93170 Bagnolet (FR)
(74) Mandataire: Dupuy, René Gaston

## Description

L'invention se rapporte à un escalier droit à deux limons, selon le préambule de la revendication 1, susceptible d'être préfabriqué en usine et constitué d'éléments standards quelle que soit la hauteur de la dénivellation.

En général, les escaliers droits, même les escaliers de secours sont faits à la demande, une épure dessinée pour chaque cas, permettant d'effectuer le perçage des limons de manière à obtenir une fixation convenable des marches, préparées en usine selon un standard. On a néanmoins déjà proposé de munir celles-ci de moyens de réglage permettant de rattraper les erreurs de mise en place en particulier des limons, ces moyens de réglage, constitués par des œils oblongs, n'assurant qu'une amplitude de quelques degrés.

Des escaliers ainsi conçus sont donc impropres à satisfaire une standardisation totale telle que le même escalier puisse être utilisé pour une montée douce (par exemple inclinaison à 30° par rapport à l'horizontale) ou pour une montée abrupte genre échelle de meunier (par exemple inclinaison à 60° par rapport à l'horizontale).

Il faut remarquer qu'à partir du moment où l'on désire utiliser le même gabarit de perçage des limons, quelle que soit l'inclinaison de ceux-ci, il n'est plus possible d'utiliser des supports de main-courante standard fixés d'une manière classique sur lesdits limons, car cette pratique conduirait à une construction inesthétique dans laquelle lesdits supports seraient presque toujours fortement inclinés.

Pour être polyvalente, la conception d'un escalier préfabriqué implique que les éléments constituants soient aptes à prendre entre eux des positions relatives diverses commandées par l'inclinaison des limons, et ce, en réduisant le travail d'usinage au minimum.

Autrement dit, les éléments d'un escalier droit préfabriqué y compris ceux de la rampe, hors la variation de la longueur des longerons en fonction de la dénivellation à gravir, doit permettre de résoudre tous les problèmes quelle que soit l'inclinaison, par le seul moyen de leur montage réciproque.

On a proposé de réaliser des escaliers droits à inclinaison variable, soit en perçant les limons d'un trou traversé par l'axe ou le boulon de pivotement permettant le réglage à l'horizontabi- lité de la marche considérée et soit d'une série de trous percés en arc de cercle (U.S.A. 3 299 590 Carter) soit d'une lumière arquée (DE-A 2 509 464 Bâcker).

On remarque que ces deux solutions, outre le coût élevé de la main-d'œuvre, diminuent considérablement la résistance des limons. Or le propre d'un escalier préfabriqué est d'être léger au point que lesdits limons sont la plupart du temps réalisés en tôle pliée.

Il n'est donc pas question de multiplier les perçages comme dans l'U.S.-A 3 299 590 ou d'y pratiquer des trous oblongs comme dans le DE-A 2 509 464.

Le FR-A 2 309 685 Brigaud décrit des escaliers de bois qui ne sont que partiellement préfabriqués en atelier puisque les limons ne sont préper- cés que du trou de passage de l'axe de pivotement, les vis d'immobilisation étant placées à la demande lors du montage.

Le problème se complique pour les escaliers pourvus d'une rampe portée par des montants, car ces derniers doivent être montés parfaitement verticaux sous peine d'un effet inesthétique. Cela suppose donc qu'un réglage soit aussi prévu pour ces montants.

On trouve ce réglage dans le brevet US-A 3 299 950 Carter précité ; chaque montant s'articule sur un boulon inférieur et sa verticalité tente d'être assurée par un second boulon traversant un des trous d'une série en arc de cercle.

Outre le réglage non continu, il s'ensuit un nouvel affaiblissement des longerons.

Enfin, le brevet US-A 3 299 950 Carter impose deux opérations de montage indépendantes, celle des marches et celle de la main-courante.

A l'opposé de cette disposition, est celle utilisée par Bâcker (DE-A 2 509 464) selon laquelle les supports de main-courante sont perpendiculaires à une traverse fixée par les deux boulons de fixation de la marche correspondante. Si donc la marche est parfaitement horizontale, le support est parfaitement vertical et le montage ne nécessite que deux boulons d'où une économie importante de temps. Malheureusement l'horizontalité d'une marche est du domaine de la théorie pour des montages rapides, il s'ensuit qu'une erreur de l'ordre d'un millimètre dans la position du boulon de réglage de la marche se traduit par la non- verticalité très visible du support.

Il n'y a pas de problème pour les supports de main-courante de l'escalier Brigaud (FR-A 2309685) puisqu'ils sont posés à la demande sans préparation antérieure.

L'invention choisit une solution se situant entre la liberté de Carter (US-A 3 299 950) et la rigueur de Bâcker (DE-A 2509464) tout en conservant aux limons une résistance maximale.

L'escalier selon la partie caractérisante de la revendication 1 entend donc apporter une solution satisfaisante aux impératifs qui viennent d'être rappelés et dont certaines données sont contradictoires entre elles, en n'utilisant qu'un minimum de trous ronds (trois au maximum) percés dans un limon pour l'assemblage d'une marche et d'un support de main-courante.

D'autres particularités et avantages apparaîtront à la lecture de la description et des revendications qui suivent, lesquelles sont faites en regard des dessins annexés sur lesquels :
la figure 1 est une vue de profil partiellement en coupe ;
la figure 2 est une vue en coupe montrant l'assemblage des marches et montants avec le limon ; tandis que
la figure 3 montre une variante de montage sur le limon, du gousset des supports de main-courante.

Comme on le voit sur ces figures, avantageusement les limons (L) comportent deux flancs verticaux (L1 et L3) parallèles comme constituant par exemple les grands côtés opposés d'un profilé tubulaire ou semi-tubulaire de section rectangulaire ou en U ou en oméga.

Sur la face intérieure (L1) du profilé sont fixées les extrémités des marches (MA). Ces extrémités sont, soit repliées pour former une partie verticale soit solidaires d'un gousset vertical (GM), lequel est percé de deux trous, un trou avant rond (GM1) et un oeil oblong (GM2) celui-ci étant orienté selon un arc de cercle ayant (GM1) pour centre.

Sur la face (L3) opposée du limon (L) (ou sur un flasque rapporté (F) formant cette face comme représenté à la figure 2) sont fixés une pluralité de supports (MT) dont l'extrémité supérieure est articulée par une chape (C) à la main-courante ou rampe (MC) par des axes tels que (A).

A sa partie inférieure, le montant (MT) est solidaire d'un gousset trapézoïdal (GF) percé de deux trous sensiblement superposés (GF1) et (GF2) (figure 1) ou (GF3) et (GF4) (figure 3).

Dans le cas du mode de réalisation représenté à la figure 1, le trou inférieur (GF2) est un oeil oblong légèrement arqué dont le centre de courbure est le centre du trou (GF1).

Les trous ronds du gousset (GM) de la marche, le trou rond correspondant du limon et le trou rond (GF1) du gousset du montant sont traversés par le même boulon (1a).

Le trou oblong (GM2), le trou rond correspondant du limon et le trou oblong (GF2) sont traversés par le même boulon (1 b).

Le réglage de l'aplomb du montant et de l'horizontalité de la marche se fait donc par pivotement des goussets respectifs autour du point fixe constitué par le boulon supérieur en déplaçant le boulon inférieur dans les trous oblongs.

Il faut noter néanmoins que l'écart vertical des boulons (1a) et (1b) correspond à la dénivellation entre les marches, si bien que le limon (L) n'est percé que seulement de deux trous ronds servant au passage des boulons (1a) et (1 b) chacun d'eux servant à la fixation horizontale d'une marche et à la fixation verticale du gousset (GF) d'un support (MT) si bien que sur ce limon les perçages de ces trous dessinent une ligne brisée à angles droits, qui n'affaiblit donc pas sa résistance.

Dans le cas du mode de réalisation de la figure 3, le trou inférieur (GF4) du gousset est un trou rond, tandis que le trou supérieur (GF3) est oblong (lumière).

Le montant (MT) est donc articulé autour du boulon (1b) traversant la lumière (GM2) de la marche, les trous ronds des deux flancs du limon (L) et ce trou inférieur (GF4).

Dans les deux modes de réalisation, la mise de niveau de la marche et la mise à la verticale du montant ne nécessitent que trois boulons ; l'un de ceux-ci étant commun aux systèmes d'assemblage.

Si l'on compare néanmoins ces deux modes de réalisation, on constate que celui figurant à la figure 3 présente l'avantage de réglages plus faciles, en ce sens qu'ils sont succédants et non concomitants comme dans le cas de la figure 1.

Les escaliers selon l'invention trouvent des applications diverses comme les escaliers de secours soumis à des normes de sécurité, car leur conception permet de respecter les dimensions imposées par celles-ci (largeur de passage, profondeur et hauteur de marches etc.).

Malgré leur préfabrication totale, ils peuvent être utilisés dans des conditions très différentes d'inclinaison, depuis un angle avec l'horizontale de 30° jusqu'à 60°, donc pour des « échelles de meuniers ou escaliers de navire à empattement restreint.

Ils peuvent se prêter également à des emplois décoratifs en raison de la sobriété de leur ligne. Pour une telle utilisation, il suffirait d'enjoliver le montant (MT) et son gousset (GF) par exemple en leur donnant des lignes plus sophistiquées.

## Revendications

1. Escalier droit comportant d'une part deux limons inclinés (L) percés chacun de séries de trous pour le passage des boulons (1a-1b) de fixation, d'une pluralité de marches (MA1, MA2, MA3...) dont les extrémités, soit repliées, soit pourvues chacune d'un gousset, sont percées d'un trou antérieur (GM1) et d'un trou postérieur (GM2), destinés à être traversés par les boulons (1a-1b) servant à la fixation des marches sur les limons et au réglage de l'horizontalité desdites marches et d'autre part une main-courante ou rampe (MC) supportée par une pluralité de supports verticaux (MT) (par exemple un par marche), percés d'un trou supérieur (GF1, GF3) et d'un trou inférieur (GF2, GF4), caractérisé en ce que l'extrémité inférieure des supports verticaux (MT) est pourvue d'un gousset (GF), que les goussets des marches et des supports verticaux sont percés chacun d'un trou rond (GM1, GF1, GF4) et d'un trou oblong (GM2, GF2, GF3), que chaque limon n'est percé que de trois trous ronds au maximum pour l'assemblage d'une marche et d'un support, et que l'un au moins (1b) des boulons traversant ces trous est commun à la fixation de la marche et du support.

2. Escalier droit selon la revendication 1, caractérisé en ce que le trou supérieur (GF1) du gousset (GF) du support de main-courante est un trou rond tandis que son trou inférieur (GF2) est oblong et arqué dont le centre de courbure est celui du trou supérieur (GF1).

3. Escalier selon la revendication 1, caractérisé en ce que le trou inférieur (GF4) du gousset (GF) du support de main-courante est un trou rond tandis que son trou supérieur (GF3) est oblong et arqué dont le centre de courbure est celui du trou inférieur (GF3).

## Claims

1. A straight staircase comprising, on the one hand, two inclined stringers (L) which each have a series of holes for the passage of the fixing bolts (1a, 1b), a plurality of steps (MA1, MA2, MA3...) whose ends, which are either folded up or each provided with a gusset, have a front hole (GM1) and a rear hole (GM2) through which the bolts (1a, 1b) are intended to pass, which bolts serve to fix the steps to the stringers and to adjust the horizontal position of the said steps, and, on the other hand, a hand rail or banister (MC) supported by a plurality of vertical supports (MT) (for example one per step) which have an upper hole (GF1, GF3) and a lower hole (GF2, GF4), characterised in that the bottom end of the vertical supports (MT) is provided with a gusset (GF), in that the gussets of the steps and of the vertical supports each have a round hole (GM1, GF1, GF4) and an oblong hole (GM2, GF2, GF3), in that each stringer has only a maximum of three round holes for assembling one step and one support, and in that at least one (1 b) of the bolts passing through these holes fixes both the step and the support.

2. A straight staircase according to claim 1, characterised in that the upper hole (GF1) of the gusset (GF) of the hand-rail support is a round hole, whereas its lower hole (GF2) is oblong and has the shape of an arc whose centre of curvature is that of the upper hole (GF1).

3. A staircase according to claim 1, characterised in that the lower hole (GF4) of the gusset (GF) of the hand-rail support is a round hole, whereas its upper hole (GF3) is oblong and has the shape of an arc whose centre of curvature is that of the lower hole (GF3).

## Patentansprüche

1. Gerade Treppe, bestehend einerseits aus zwei geneigten Treppenwangen (L), die jeweils mit einer Reihe von Löchern für Befestigungsbolzen (1 a-1 b) versehen sind, einer Mehrzahl von Stufen (MA1, MA2, MA3...), deren Enden, entweder abgekantet oder mit einem Stützblech versehen, jeweils ein vorderes Loch (GM1) und ein hinteres Loch (GM2) zur Aufnahme der Bolzen (1a-1b) tragen, die zur Befestigung der Stufen an den Treppenwangen und zur Einstellung der horizontalen Lage der Stufen dienen, und andererseits aus einem Handlauf oder Geländer (MC), das durch eine Vielzahl von vertikalen Stützen (MT) gehalten ist (zum Beispiel eine Stütze pro Stufe), die jeweils mit einem oberen (GF1, GF3) und einem unteren Loch (GF2, GF4) versehen sind, dadurch gekennzeichnet, daß das untere Ende jeder vertikalen Stütze (MT) mit einem Halteblech (GF) versehen ist, das jeweils ein kreisförmiges Loch (GM1, GF1, GF4) und ein Langloch (GM2, GF2, GF3) trägt, daß jede Treppenwange nur maximal drei kreisförmige Löcher für die Befestigung einer Stufe und einer Stütze aufweist, und daß mindestens einer (1b) der Bolzen, die durch diese Löcher hindurchgehen, sowohl die Stufe als auch die Stütze hält.

2. Treppe nach Anspruch 1, dadurch gekennzeichnet, daß das obere Loch (GF1) des Haltebleches (GF) an der Geländerstütze kreisförmig und das untere Loch (GF2) als gekrümmtes Langloch ausgebildet ist, dessen Krümmungsmittelpunkt das obere Loch (GF1) ist.

3. Treppe nach Anspruch 1, dadurch gekennzeichnet, daß das untere Loch (GF4) des Haltebleches (GF) an der Geländerstütze kreisförmig und das obere Loch (GF3) als gekrümmtes Langloch (GF3) ausgebildet ist, dessen Krümmungsradius das untere Loch (GF4) ist.
